# EUROPÄISCHE PATENTSCHRIFT

(11) **EP 2 888 986 B1**
(45) Veröffentlichungstag und Bekanntmachung des Hinweises auf die Patenterteilung: **02.12.2020**
(21) Anmeldenummer: 14199828.6
(22) Anmeldetag: 22.12.2014
(51) Int. Cl.: F04D 13/06, A47L 15/42, F04D 7/04, F04D 29/042, F04D 29/16

(54) **Pumpe zum Abführen einer Flüssigkeit und Haushaltsgerät mit einer solchen Pumpe**
Pump for discharging a liquid and household appliance comprising such a pump
Pompe d'évacuation d'un liquide et appareil domestique avec une telle pompe

(30) Priorität: 27.12.2013 CN 201310740096
(43) Veröffentlichungstag der Anmeldung: 01.07.2015
(73) Patentinhaber: BSH Hausgeräte GmbH, 81739 München (DE)
(72) Erfinder: Eisert, Horst, 97297 Waldbuettelbrunn (DE); Li, Zhengwei, 210000 Nanjing (CN)

(56) Entgegenhaltungen:
- EP-A1- 0 487 785
- WO-A2-2012/123978
- DE-A1-102009 028 310
- DE-U- 6 905 217
- JP-A- H10 274 195
- US-A- 4 955 793

## Beschreibung

### Gebiet der Erfindung

Die vorliegende Erfindung betrifft eine Pumpe zum Abführen einer Flüssigkeit, insbesondere eine Entwässerungspumpe.

Die vorliegende Erfindung betrifft ferner ein Haushaltsgerät mit einer solchen Pumpe, insbesondere ein Geschirrspüler oder eine Waschmaschine.

### Technischer Hintergrund

Bei den bestehenden, in herkömmlicher Weise aufgebauten Pumpen zum Abführen einer Flüssigkeit führt die Antriebswelle zusammen mit dem Rotor des Elektromotors in der Rotorkammer eine Drehbewegung durch, während sich das Flügelrad der Pumpe in der Hydraulikkammer dreht. Näheres hierzu findet sich in der europäischen Patentanmeldung EP 2455614 A2. Die aus der Pumpe abgeführte Flüssigkeit, wie beispielsweise das Waschwasser eines Geschirrspülers oder einer Waschmaschine, ist oft mit Haaren, Partikeln, Fasern oder dgl. beschmutzt. Zudem ist zwischen dem an der Antriebswelle angebrachten Flügelrad und einer vorderen Endkappe des Motorraums ein gewisses Spiel vorhanden, um eine freie Drehung des Flügelrades zu gewährleisten. Beim Betrieb der Pumpe wird das Flügelrad zur Flüssigkeitsabführung mit einer hohen Geschwindigkeit in der Hydraulikkammer gedreht, wobei die in der Flüssigkeit enthaltenen Haare, Partikel, Fasern oder dgl. mit der Drehbewegung des Flügelrades in das genannte Spiel eintreten und sich an der Drehwelle oder um die Drehwelle ansammeln oder winden, wodurch eine betriebsmäßige Hochgeschwindigkeitsdrehung der Drehwelle verhindert und die Entwässerungsleistung der Pumpe beeinträchtigt wird.

Die DE 69 05 217 U beschreibt eine Zentrifugalpumpe für Wasch- und Geschirrspülmaschinen, deren den Pumpenrotor umgebendes Pumpengehäuse aus mindestens zwei Teilen zusammengesetzt ist, wobei der Pumpenrotor einen Ringsteg aufweist, der in eine kreisringförmige Rille hineinragt.

In DE 10 2009 028 310 A1 ist der dortige Lagerbolzen feststehend im topfförmigen Gehäuse fixiert und dreht sich demgemäß nicht.

In JP H 10274195 A ist eine Ringnut an einem Flügelrad ausgebildet und zwar zwischen einem Dichtungsgehäuse und einer Ringwand des Flügelrads.

In der WO 2012/123978 A2 dient der dortige ringförmige Vorsprung des Flügelrades und die ringförmige Nut (es Zylinders als ein Axiallager, um den vertikal stehenden Rotor in dem Zylinder zu führen.

In der EP 0 487 785 A1 wird eine Kupplung beschrieben, die ein Verdrehspiel aufweist.

In der US 4,955,793 sitzt das Flügelrad fest auf der Antriebswelle. Die Antriebswelle ist mittels eines vorderen Rillenkugellagers und eines hinteren Rillenkugellagers im Gehäuse gelagert. Diese beiden Rillenkugellager sind auf der Antriebswelle in einer angestellten Lagerung verspannt.

### Offenbarung der Erfindung

Aufgabe der vorliegenden Erfindung ist es, eine strukturell verbesserte Pumpe zum Abführen einer Flüssigkeit bereitzustellen, mit der die betriebsmäßige Ablassleistung einer Flüssigkeitsabführpumpe gewährleistet werden kann.

Erfindungsgemäß wird die Aufgabe gelöst durch eine Pumpe zum Abführen einer Flüssigkeit mit einem Motorraum, einem Elektromotor, der eine Antriebswelle aufweist und sich in dem Motorraum befindet, und einem Flügelrad, das an der Antriebswelle angebracht ist, wobei zwischen einer vorderen Endkappe des Motorraums und dem Flügelrad ein axiales Spiel vorhanden ist. Dabei ist vorgesehen, dass in der vorderen Endkappe des Motorraums eine Ringnut und an dem Flügelrad ein sich in Richtung auf die Ringnut erstreckender, ringförmiger Flügelrad-Fortsatz ausgebildet ist und das Flügelrad an der Antriebswelle so angebracht ist, dass beim Aufschieben des Flügelrades auf die Antriebswelle zwischen Flügelrad und vorderer Endkappe des Motorraums das axiale Spiel entsteht. Ferner bewegt sich das Flügelrad bei einer Hochgeschwindigkeitsdrehung mit der Antriebswelle axial hin und her I, wobei mit der Ringnut in der vorderen Endkappe ein größerer Platz für die axiale Hin- und Herbewegung des Flügelrades geschaffen wird, um einen Kontakt zwischen ringförmigem Flügelrad-Fortsatz und vorderer Endkappe zu vermeiden.

Durch das Vorsehen des ringförmigen Flügelrad-Fortsatzes und der darauf abgestimmten Ringnut wird während einer Hochgeschwindigkeitsdrehung des Flügelrades in der Flüssigkeit beim Betrieb der Pumpe zum Abführen einer Flüssigkeit erreicht, dass die in der Flüssigkeit enthaltenen Haare, Partikel, Fasern oder dgl. nur schwer mit der Drehbewegung des Flügelrades durch einen durch den ringförmigen Flügelrad-Fortsatz und die darauf abgestimmte Ringnut gebildeten Kanal in das axiale Spiel zwischen vorderer Endkappe des Motorraums und Flügelrad gelangen können. Auf diese Weise kann vermieden werden, dass sich solche Fremdkörper an der Antriebswelle oder um die Antriebswelle ansammeln oder winden, wodurch eine betriebsmäßige Hochgeschwindigkeitsdrehung der Antriebswelle verhindert und die Ablassleistung der Pumpe beeinträchtigt wird.

Des Weiteren bewegt sich das Flügelrad gleichzeitig bei der Hochgeschwindigkeitsdrehung mit der Antriebswelle axial hin und her, wobei mit der Ringnut in der vorderen Endkappe ein größerer Platz für die axiale Hin- und Herbewegung des Flügelrades geschaffen werden kann, um einen Kontakt zwischen ringförmigem Flügelrad-Fortsatz und vorderer Endkappe zu vermeiden.

Darüber hinaus können sowohl der ringförmige Flügelrad-Fortsatz des Flügelrades als auch die darauf abgestimmte Ringnut in einer Anzahl von mehr als Eins bereitgestellt werden. So können, sofern an dem Flügelrad und der vorderen Endkappe ausreichender Platz zur Verfügung steht, innerhalb des ringförmigen Flügelrad-Fortsatzes des Flügelrades ein oder mehrere zusätzliche ringförmige Flügelrad-Fortsätze und innerhalb der Ringnut ebenfalls eine oder mehrere zusätzliche, entsprechend angeordnete Ringnuten vorgesehen sein, wobei die ringförmigen Flügelrad-Fortsätze jeweils axial in eine zugeordnete Ringnut hineinragen. Durch das Vorsehen mehrerer ringförmiger Flügelrad-Fortsätze und mehrerer darauf abgestimmter Ringnuten kann ein kurvenreicherer Kanal erzeugt werden, wodurch es noch weiter erschwert wird, dass die in der abgeführten Flüssigkeit enthaltenen Haare, Partikel, Fasern oder dgl. durch diesen Kanal in das axiale Spiel zwischen vorderer Endkappe des Motorraums und Flügelrad eintreten und sich an der Antriebswelle oder um die Antriebswelle ansammeln oder winden.

In einer Weiterbildung der Erfindung ragt der ringförmige Flügelrad-Fortsatz axial in die Ringnut hinein.

Auf diese Weise kann durch den ringförmigen Flügelrad-Fortsatz und die darauf abgestimmte Ringnut ein noch kurvenreicherer Kanal gebildet sein, der für in der Flüssigkeit enthaltenen Haare, Partikel, Fasern oder dgl. noch schwerer zu passieren ist. Zugleich ist eine geringfügige Verkürzung der Antriebswelle denkbar, um die axiale Gesamtlänge der Pumpe zum Abführen einer Flüssigkeit etwas zu reduzieren.

In einer Weiterbildung der Erfindung weist das axiale Spiel eine axiale Breite auf, die mindestens größer als 1,5 mm ist.

In einer Weiterbildung der Erfindung liegt die axiale Breite des axialen Spiels zwischen 1,5 mm und 3,5 mm.

In einer Weiterbildung der Erfindung erstreckt sich der ringförmige Flügelrad-Fortsatz axial in Richtung auf die vordere Endkappe des Motorraums um ein vorgegebenes Maß.

Mit einer derartigen Ausgestaltung können ein axiales Hineinragen des ringförmigen Flügelrad-Fortsatzes in die Ringnut und damit eine Zusammenwirkung zwischen ringförmigem Flügelrad-Fortsatz und Ringnut gewährleistet werden.

In einer Weiterbildung der Erfindung ist die Ringnut in einer Oberfläche der vorderen Endkappe des Motorraums ausgebildet.

In einer Weiterbildung der Erfindung ist an der vorderen Endkappe des Motorraums zusätzlich ein um die Ringnut herum angeordneter, ringförmiger Endkappenfortsatz ausgebildet, der sich axial um ein vorgegebenes Maß erstreckt.

In einer Weiterbildung der Erfindung ist zwischen ringförmigem Endkappenfortsatz und ringförmigem Flügelrad-Fortsatz ein radiales Spiel vorhanden.

In einer Weiterbildung der Erfindung sind das radiale Spiel, die Ringnut und das axiale Spiel unter Ausbildung eines gebogenen Kanals miteinander verbunden.

Daraus resultiert ein längerer Zugangskanal, wodurch es noch weiter erschwert wird, dass die in der abgeführten Flüssigkeit enthaltenen Haare, Partikel, Fasern oder dgl. durch diesen Kanal in das axiale Spiel zwischen vorderer Endkappe des Motorraums und Flügelrad eintreten und sich an der Antriebswelle oder um die Antriebswelle ansammeln oder winden. In diesem Zusammenhang können selbstverständlich, wie oben erwähnt, in der vorderen Endkappe mehrere Ringnuten und an dem Flügelrad entsprechend mehrere ringförmige Flügelrad-Fortsätze ausgebildet sein. Daraus ergibt sich ein noch kurvenreicherer gebogener Kanal, der es noch schwerer macht, dass die in der abgeführten Flüssigkeit enthaltenen Haare, Partikel, Fasern oder dgl. durch diesen Kanal in das axiale Spiel zwischen vorderer Endkappe des Motorraums und Flügelrad eintreten und sich an der Antriebswelle oder um die Antriebswelle ansammeln oder winden.

In einer Weiterbildung der Erfindung umfasst der gebogene Kanal mindestens eine erste und eine zweite Ecke.

In einer Weiterbildung der Erfindung haben sowohl die erste als auch die zweite Ecke einen Winkel von annähernd 90 Grad.

Dabei ist vorgesehen, dass sich der gebogene Kanal zunächst axial in einer auf die vordere Endkappe weisenden Richtung bis zur ersten Ecke und danach in Längsrichtung bis zur zweiten Ecke erstreckt. Daran schließt sich wiederum eine axiale Erstreckung in einer von der vorderen Endkappe wegweisenden Richtung. Daraus resultiert ein noch kurvenreicherer gebogener Kanal, der es noch schwerer macht, dass die in der abgeführten Flüssigkeit enthaltenen Haare, Partikel, Fasern oder dgl. durch diesen Kanal in das axiale Spiel zwischen vorderer Endkappe des Motorraums und Flügelrad eintreten und sich an der Antriebswelle oder um die Antriebswelle ansammeln oder winden.

In diesem Zusammenhang können, wie oben erwähnt, in der vorderen Endkappe mehrere Ringnuten und an dem Flügelrad entsprechend mehrere ringförmige Flügelrad-Fortsätze ausgebildet sein, so dass der gebogene Kanal einen längeren Verlauf und mehr ähnliche erste und zweite Ecken hat. Daraus ergibt sich ein noch kurvenreicherer gebogener Kanal, der es noch schwerer macht, dass die in der abgeführten Flüssigkeit enthaltenen Haare, Partikel, Fasern oder dgl. durch diesen Kanal in das axiale Spiel zwischen vorderer Endkappe des Motorraums und Flügelrad eintreten und sich an der Antriebswelle oder um die Antriebswelle ansammeln oder winden.

In einer Weiterbildung der Erfindung hat die Ringnut eine größere radiale Breite als der ringförmige Flügelrad-Fortsatz.

In einer Weiterbildung der Erfindung besitzt die Ringnut eine radiale Breite, die um 1-4 mm größer als die radiale Breite des ringförmigen Flügelrad-Fortsatzes ist.

Mit einer derartigen Ausgestaltung kann erreicht werden, dass der ringförmige Flügelrad-Fortsatz in die Ringnut hineinragt, so dass der oben beschriebene gebogene Kanal entsteht. Überdies wird bei der Hochgeschwindigkeitsdrehung des Flügelrades eine freie Drehbewegung des ringförmigen Flügelrad-Fortsatzes in der Ringnut ermöglicht.

In einer Weiterbildung der Erfindung hat der ringförmige Flügelrad-Fortsatz eine axiale Länge, die größer als die axiale Breite des axialen Spiels ist.

In einer Weiterbildung der Erfindung hat der ringförmige Flügelrad-Fortsatz eine axiale Länge, die um 1,5-4 mm größer als die axiale Breite des axialen Spiels ist.

Mit einer derartigen Ausgestaltung kann der ringförmige Flügelrad-Fortsatz axial das axiale Spiel überschreiten, um in die Ringnut hineinzuragen und dadurch den oben beschriebenen gebogenen Kanal zu erzeugen.

Gemäß der Erfindung ist das Flügelrad an der Antriebswelle so angebracht, dass beim Aufschieben des Flügelrades auf die Antriebswelle zwischen Flügelrad und vorderer Endkappe des Motorraums das axiale Spiel entsteht.

In einer Weiterbildung der Erfindung sind das Flügelrad, der ringförmige Flügelrad-Fortsatz und die Ringnut konzentrisch zueinander angeordnet.

In einer Weiterbildung der Erfindung handelt es sich bei der Pumpe zum Abführen einer Flüssigkeit um eine Kreiselpumpe zur Wasserabführung.

Die Erfindung schlägt weiter ein mit Wasser betriebenes Haushaltsgerät, insbesondere einen Geschirrspüler oder eine Waschmaschine, vor, das eine Pumpe zum Abführen einer Flüssigkeit gemäß einer der vorangehenden Ausgestaltungen umfasst.

Nachfolgend wird die Erfindung anhand eines am meisten bevorzugten Ausführungsbeispiels, in dem das mit Wasser betriebene Haushaltsgerät als Geschirrspüler ausgeführt ist, näher beschrieben. Dies ist aber nicht damit gleichzusetzen, dass der Schutzumfang der Erfindung nur auf Geschirrspüler beschränkt ist.

### Darstellung der Abbildungen

Es zeigen
FIG 1 den schematischen Aufbau eines Haushaltsgeschirrspülers gemäß einem am meisten bevorzugten Ausführungsbeispiel der Erfindung,
FIG 2 den schematischen Aufbau einer erfindungsgemäßen Pumpe zum Abführen einer Flüssigkeit,
FIG 3 in räumlicher Darstellung den schematischen Aufbau einer erfindungsgemäßen Pumpe zum Abführen einer Flüssigkeit und
FIG 4 eine herausvergrößerte Ansicht des mit A bezeichneten Bereiches in FIG 2.

### Konkrete Ausführungsformen

Der in FIG 1 dargestellte Geschirrspüler GS umfasst einen als Waschbehälter dienenden Innenraum IR, der durch eine Tür (nicht bezeichnet) öffen- bzw. schließbar ist, wobei die Tür zum Zweck der Be- oder Entladung schwenkbar an dem Geschirrspüler GS angeschlossen ist. In dem Innenraum IR des Geschirrspülers GS ist ein Geschirrkorb GK zur Aufnahme eines zu reinigenden Gegenstandes angeordnet, welcher aus dem Innenraum IR des Geschirrspülers GS herausnehmbar ist, um die Be- oder Entladung zu vereinfachen.

Zum Reinigen des in dem Geschirrkorb GK gelagerten, zu reinigenden Gegenstands ist in dem Innenraum IR des Geschirrspülers GS eine Sprüheinrichtung in Form eines Sprüharms SA zum Aufbringen eines Fluids auf den zu reinigenden Gegenstand eingebaut, wobei es sich bei dem Fluid um mit z.B. einem Reinigungs- oder Spülmittel vermengtes Wasser handeln kann, um eine Reinigung und/oder eine fleckenlose Trocknung des zu reinigenden Gegenstands zu ermöglichen. Darüber hinaus wird das von dem zu reinigenden Gegenstand herabtropfende Fluid in einem Pumpensumpf PS gesammelt, der sich in einem Bodenbereich des Innenraums IR des Geschirrspülers GS befindet. In dem Pumpensumpf PS ist ferner eine Filtereinrichtung (nicht bezeichnet) eingebaut, mit der sich Verunreinigungen oder Partikel aus dem zirkulierenden Fluid heraustrennen lassen.

Weiterhin ist der Sprüharm SA über eine Zuleitung ZL mit einer Umwälzpumpe UP strömungsverbunden, die sich in der Nähe der übrigen Geschirrspüler-Bauteile eines unterhalb des Innenraums IR des Geschirrspülers GS angeordneten Bodenteils BO befindet. Beim Betrieb der Umwälzpumpe UP wird das in dem Pumpensumpf PS gesammelte Fluid durch die Umwälzpumpe UP angesaugt und über die Zuleitung ZL dem Sprüharm SA zugeführt. In diesem beispielhaften Ausführungsbeispiel umfasst die Umwälzpumpe UP eine integrierte Wasserheizung WZ, um das durch die Umwälzpumpe UP strömende Fluid zu erwärmen. Alternativ dazu kann bzw. können auch eine separate Dauerheizung oder anderweitige Wasserheizungen bereitgestellt werden, um das Fluid zu erwärmen. Überdies ist in dem Geschirrspüler GS eine Pumpe zum Abführen einer Flüssigkeit LP, insbesondere zum Abführen einer im Innenraum IR des Geschirrspülers GS befindlichen Flüssigkeit, vorgesehen, die sowohl mit dem Pumpensumpf PS als auch mit einer Entwässerungsleitung EL eines Haushaltsabwasser-Abflussnetzes strömungsverbunden sein kann.

Wie aus FIG 2 ersichtlich ist, umfasst die Pumpe zum Abführen einer Flüssigkeit LP, insbesondere zum Abführen einer im Innenraum IR des Geschirrspülers befindlichen Flüssigkeit, einen Motorraum 10, in dem ein Elektromotor 20 eingebaut ist. Der Elektromotor 20 umfasst eine sich in dem Motorraum 10 befindende Rotorkammer 14, in der eine mit einem Lager 70 und einem Rotor 50 versehene Antriebswelle 40 eingebaut ist. Um die Rotorkammer 14 herum ist ein Stator 60 angeordnet. An einem aus dem Motorraum 10 herausragenden Ende der Drehwelle 40 ist ein Flügelrad 30 angebracht. Beim Betrieb des Elektromotors 20 wird das Flügelrad 30 durch die Drehwelle 40 in eine Drehbewegung mit hoher Geschwindigkeit gebracht, um die Flüssigkeit abzuführen. Wie sich aus FIG 3 ergibt, sind in einer Oberfläche einer vorderen Endkappe 11 des Motorraums 10 eine Ringnut 12 und um diese herum ein ringförmiger Endkappenfortsatz 13 ausgebildet, der sich axial um ein vorgegebenes Maß erstreckt. Des Weiteren ist das Flügelrad 30 in einem der vorderen Endkappe 11 zugewandten Bereich der Drehwelle 40 an dieser angebracht, wobei sich ein an dem Flügelrad 30 ausgebildeter, ringförmiger Flügelrad-Fortsatz 31 in Richtung auf die Ringnut 12 in der vorderen Endkappe 11, vorzugsweise in die Ringnut 12, erstreckt. Hierbei besitzt die Ringnut 12 eine radiale Breite, die vorzugsweise um 1-4 mm größer als die radiale Breite des ringförmigen Flügelrad-Fortsatzes 31 ist. Ferner sind das Flügelrad 30, der ringförmige Flügelrad-Fortsatz 31 und die Ringnut 12 konzentrisch zueinander angeordnet.

Zusätzlich dazu ist das Flügelrad 30 in dem der vorderen Endkappe 11 zugewandten Bereich der Drehwelle 40 an dieser so angebracht, dass zwischen Flügelrad 30 und vorderer Endkappe 11 ein axiales Spiel L1 vorhanden ist, siehe hierzu FIG 4. Dieses axiale Spiel L1 weist eine axiale Breite auf, die mindestens größer als 1,5 mm ist und bevorzugterweise zwischen 1,5 mm und 3,5 mm liegt. Darüber hinaus hat der ringförmige Flügelrad-Fortsatz 31 eine axiale Länge, die vorzugsweise um 1,5-4 mm größer als die axiale Breite des axialen Spiels L1 ist, und kann daher axial das axiale Spiel L1 überschreiten, um in die Ringnut 12 hineinzuragen. Zudem ist zwischen ringförmigem Flügelrad-Fortsatz 31 und ringförmigem Endkappenfortsatz 13 ein radiales Spiel L2 vorhanden, das unter Ausbildung eines gebogenen Kanals 80 mit der Ringnut 12 und dem axialen Spiel L1 verbunden ist. Dabei ist vorgesehen, dass sich der gebogene Kanal 80 zunächst axial in einer auf die vordere Endkappe 11 weisenden Richtung bis zu einer ersten Ecke und danach in Längsrichtung bis zu einer zweiten Ecke erstreckt. Daran schließen sich zunächst wiederum eine axiale Erstreckung in einer von der vorderen Endkappe 11 wegweisenden Richtung und dann erneut eine Längserstreckung an. Daraus resultiert ein längerer und kurvenreicherer gebogener Kanal 80, wobei die erste und zweite Ecke bevorzugterweise jeweils einen Winkel von annähernd 90 Grad haben.

Durch das Vorsehen des ringförmigen Flügelrad-Fortsatzes 31 und der darauf abgestimmten Ringnut 12 wird während einer Hochgeschwindigkeitsdrehung des Flügelrades 30 in der Flüssigkeit beim Betrieb der Pumpe zum Abführen einer Flüssigkeit erreicht, dass die in der Flüssigkeit enthaltenen Haare, Partikel, Fasern oder dgl. nur schwer mit der Drehbewegung des Flügelrades 30 durch den durch den ringförmigen Flügelrad-Fortsatz 31 und die darauf abgestimmte Ringnut 12 gebildeten, gebogenen Kanal 80 in das axiale Spiel L1 zwischen vorderer Endkappe 11 des Motorraums 10 und Flügelrad 30 gelangen können. Auf diese Weise kann vermieden werden, dass sich solche Fremdkörper an der Antriebswelle 40 oder um die Antriebswelle ansammeln oder winden, wodurch eine betriebsmäßige Hochgeschwindigkeitsdrehung der Antriebswelle 40 verhindert und die Ablassleistung der Pumpe beeinträchtigt wird.

Des Weiteren bewegt sich das Flügelrad 30 gleichzeitig bei der Hochgeschwindigkeitsdrehung mit der Antriebswelle 40 axial hin und her, wobei mit der Ringnut 12 in der vorderen Endkappe 11 ein größerer Platz für die axiale Hin- und Herbewegung des Flügelrades 30 geschaffen wird, um einen Kontakt zwischen ringförmigem Flügelrad-Fortsatz 31 und vorderer Endkappe 11 und eine damit verbundene Verhinderung der Hochgeschwindigkeitsdrehung zu vermeiden.

Es versteht sich, dass in einem anderen Ausführungsbeispiel sowohl der ringförmige Flügelrad-Fortsatz 31 des Flügelrades 30 als auch die darauf abgestimmte Ringnut 12 in einer Anzahl von mehr als Eins bereitgestellt werden können. So können, sofern an dem Flügelrad 31 und der vorderen Endkappe 11 ausreichender Platz zur Verfügung steht, innerhalb des ringförmigen Flügelrad-Fortsatzes 31 des Flügelrades 30 ein oder mehrere zusätzliche ringförmige Flügelrad-Fortsätze und innerhalb der Ringnut 12 ebenfalls eine oder mehrere zusätzliche, entsprechend angeordnete Ringnuten vorgesehen sein, wobei die ringförmigen Flügelrad-Fortsätze jeweils axial in eine zugeordnete Ringnut hineinragen. Durch das Vorsehen mehrerer ringförmiger Flügelrad-Fortsätze 31 und mehrerer darauf abgestimmter Ringnuten 12 kann ein noch längerer und kurvenreicherer gebogener Kanal 80 erzeugt werden, wodurch es noch weiter erschwert wird, dass die in der abgeführten Flüssigkeit enthaltenen Haare, Partikel, Fasern oder dgl. durch den gebogenen Kanal 80 in das axiale Spiel L1 zwischen vorderer Endkappe 11 des Motorraums 10 und Flügelrad 30 eintreten und sich an der Antriebswelle 40 oder um die Antriebswelle ansammeln oder winden.

Das oben Beschriebene stellt keine Einschränkung des Schutzumfangs der Erfindung dar, sondern dient lediglich der näheren Erläuterung möglicher Ausführungsformen der Erfindung. Jede gleichwertige Ausführung oder Variation, welche von den Grundideen der Erfindung ausgeht, ist daher vom Schutzumfang der vorliegenden Erfindung umfasst. Der Schutzumfang wird ausschließlich durch die beigefügten Ansprüche definiert.

### Bezugszeichenliste

- 10: Motorraum
- 11: Vordere Endkappe
- 12: Ringnut
- 13: Ringförmiger Endkappenfortsatz
- 14: Rotorkammer
- 20: Elektromotor
- 30: Flügelrad
- 31: Ringförmiger Flügelrad-Fortsatz
- 40: Antriebswelle
- 50: Rotor
- 60: Stator
- 70: Lager
- 80: Gebogener Kanal
- L1: Axiales Spiel
- L2: Radiales Spiel
- GS: Geschirrspüler
- BO: Bodenteil
- IR: Innenraum
- GK: Geschirrkorb
- SA: Sprüharm
- PS: Pumpensumpf
- WZ: Wasserheizung
- UP: Umwälzpumpe
- LP: Pumpe zum Abführen einer Flüssigkeit
- EL: Entwässerungsleitung
- ZL: Zuleitung

## Patentansprüche

1. Pumpe zum Abführen einer Flüssigkeit, umfassend
- einen Motorraum (10),
- einen Elektromotor (20), der eine Antriebswelle (40) aufweist und sich in dem Motorraum (10) befindet,
- ein Flügelrad (30), das an der Antriebswelle (40) angebracht ist, wobei zwischen einer vorderen Endkappe (11) des Motorraums (10) und dem Flügelrad (30) ein axiales Spiel (L1) vorhanden ist,
wobei in der vorderen Endkappe (11) des Motorraums eine Ringnut (12) und an dem Flügelrad (30) ein sich in Richtung auf die Ringnut (12) erstreckender, ringförmiger Flügelrad-Fortsatz (31) ausgebildet ist, **dadurch gekennzeichnet, dass** sich das Flügelrad (30) bei einer Hochgeschwindigkeitsdrehung mit der Antriebswelle (40) axial hin und her bewegt, wobei mit der Ringnut (12) in der vorderen Endkappe (11) ein größerer Platz für die axiale Hin- und Herbewegung des Flügelrades (30) geschaffen wird, um einen Kontakt zwischen ringförmigem Flügelrad-Fortsatz (31) und vorderer Endkappe (11) zu vermeiden, und
dass das Flügelrad (31) an der Antriebswelle (40) so angebracht ist, dass beim Aufschieben des Flügelrades (30) auf die Antriebswelle (40) zwischen Flügelrad (30) und vorderer Endkappe (11) des Motorraums das axiale Spiel (L1) entsteht.

2. Pumpe zum Abführen einer Flüssigkeit gemäß Anspruch 1, **dadurch gekennzeichnet, dass** der ringförmige Flügelrad-Fortsatz (31) axial in die Ringnut (12) hineinragt.

3. Pumpe zum Abführen einer Flüssigkeit gemäß Anspruch 1 oder 2, **dadurch gekennzeichnet, dass** das axiale Spiel (L1) eine axiale Breite aufweist, die mindestens größer als 1,5 mm ist.

4. Pumpe zum Abführen einer Flüssigkeit gemäß Anspruch 3, **dadurch gekennzeichnet, dass** die axiale Breite des axialen Spiels (L1) zwischen 1,5 mm und 3,5 mm liegt.

5. Pumpe zum Abführen einer Flüssigkeit gemäß Anspruch 1 oder 2, **dadurch gekennzeichnet, dass** sich der ringförmige Flügelrad-Fortsatz (31) axial in Richtung auf die vordere Endkappe (11) des Motorraums um ein vorgegebenes Maß erstreckt.

6. Pumpe zum Abführen einer Flüssigkeit gemäß Anspruch 1 oder 2, **dadurch gekennzeichnet, dass** die Ringnut (12) in einer Oberfläche der vorderen Endkappe (11) des Motorraums ausgebildet ist.

7. Pumpe zum Abführen einer Flüssigkeit gemäß Anspruch 1 oder 2, **dadurch gekennzeichnet, dass** an der vorderen Endkappe (11) des Motorraums zusätzlich ein um die Ringnut (12) herum angeordneter, ringförmiger Endkappenfortsatz (13) ausgebildet, der sich axial um ein vorgegebenes Maß erstreckt.

8. Pumpe zum Abführen einer Flüssigkeit gemäß Anspruch 7, **dadurch gekennzeichnet, dass** zwischen ringförmigem Endkappenfortsatz (13) und ringförmigem Flügelrad-Fortsatz (31) ein radiales Spiel (L2) vorhanden ist.

9. Pumpe zum Abführen einer Flüssigkeit gemäß Anspruch 8, **dadurch gekennzeichnet, dass** das radiale Spiel (L2), die Ringnut (12) und das axiale Spiel (L1) unter Ausbildung eines gebogenen Kanals (80) miteinander verbunden sind.

10. Pumpe zum Abführen einer Flüssigkeit gemäß Anspruch 9, **dadurch gekennzeichnet, dass** der gebogene Kanal (80) mindestens eine erste und eine zweite Ecke umfasst.

11. Pumpe zum Abführen einer Flüssigkeit gemäß Anspruch 10, **dadurch gekennzeichnet, dass** sowohl die erste als auch die zweite Ecke einen Winkel von annähernd 90 Grad haben.

12. Pumpe zum Abführen einer Flüssigkeit gemäß Anspruch 1 oder 2, **dadurch gekennzeichnet, dass** die Ringnut (12) eine größere radiale Breite als der ringförmige Flügelrad-Fortsatz (31) hat.

13. Pumpe zum Abführen einer Flüssigkeit gemäß Anspruch 12, **dadurch gekennzeichnet, dass** die Ringnut (12) eine radiale Breite besitzt, die um 1-4 mm größer als die radiale Breite des ringförmigen Flügelrad-Fortsatzes (31) ist.

14. Pumpe zum Abführen einer Flüssigkeit gemäß Anspruch 1 oder 2, **dadurch gekennzeichnet, dass** der ringförmige Flügelrad-Fortsatz (31) eine axiale Länge hat, die größer als die axiale Breite des axialen Spiels (L1) ist.

15. Pumpe zum Abführen einer Flüssigkeit gemäß Anspruch 14, **dadurch gekennzeichnet, dass** der ringförmige Flügelrad-Fortsatz (31) eine axiale Länge hat, die um 1,5-4 mm größer als die axiale Breite des axialen Spiels (L1) ist.

16. Pumpe zum Abführen einer Flüssigkeit gemäß Anspruch 1 oder 2, **dadurch gekennzeichnet, dass** das Flügelrad (30), der ringförmige Flügelrad-Fortsatz (31) und die Ringnut (12) konzentrisch zueinander angeordnet sind.

17. Pumpe zum Abführen einer Flüssigkeit gemäß Anspruch 1 oder 2, **dadurch gekennzeichnet, dass** es sich bei der Pumpe zum Abführen einer Flüssigkeit (LP) um eine Kreiselpumpe zur Wasserabführung handelt.

18. Mit Wasser betriebenes Haushaltsgerät, **dadurch gekennzeichnet, dass** es eine Pumpe zum Abführen einer Flüssigkeit (LP) gemäß einem der vorangehenden Ansprüche umfasst.

19. Mit Wasser betriebenes Haushaltsgerät gemäß Anspruch 18, **dadurch gekennzeichnet, dass** es ein Geschirrspüler (GS) oder eine Waschmaschine ist.

## Claims

1. Pump for discharging a liquid, comprising
- a motor compartment (10),
- an electric motor (20), which has a drive shaft (40) and is located in the motor compartment (10),
- an impeller (30), which is attached to the drive shaft (40), wherein axial clearance (L1) exists between a front end cap (11) of the motor compartment (10) and the impeller (30),
wherein an annular groove (12) is embodied in the front end cap (11) of the motor compartment and a ring-shaped impeller extension (31) which extends in the direction of the annular groove (12) is embodied on the impeller (30), **characterised in that** the impeller (30) moves axially to and fro with a high-speed rotation with the drive shaft (40), wherein with the annular groove (12) in the front end cap (11), increased space is created for the axial to and fro movement of the impeller (30), in order to avoid contact between the ring-shaped impeller extension (31) and the front end cap (11), and that the impeller (31) is attached to the drive shaft (40) so that axial clearance (L1) is established when the impeller (30) is slid onto the drive shaft (40) between the impeller (30) and the front end cap (11) of the motor compartment.

2. Pump for discharging a liquid according to claim 1, **characterised in that** the ring-shaped impeller extension (31) projects axially into the annular groove (12).

3. Pump for discharging a liquid according to claim 1 or 2, **characterised in that** the axial clearance (L1) has an axial width which is at least larger than 1.5 mm.

4. Pump for discharging a liquid according to claim 3, **characterised in that** the axial width of the axial clearance (L1) lies between 1.5 mm and 3.5 mm.

5. Pump for discharging a liquid according to claim 1 or 2, **characterised in that** the ring-shaped impeller extension (31) extends axially in the direction of the front end cap (11) of the motor compartment by a predetermined degree.

6. Pump for discharging a liquid according to claim 1 or 2, **characterised in that** the annular groove (12) is embodied in a surface of the front end cap (11) of the motor compartment.

7. Pump for discharging a liquid according to claim 1 or 2, **characterised in that** a ring-shaped end cap extension (13) which is arranged around the annular groove (12) and extends axially about a predetermined degree is additionally embodied on the front end cap (11) of the motor compartment.

8. Pump for discharging a liquid according to claim 7, **characterised in that** radial clearance (L2) exists between the ring-shaped end cap extension (13) and the ring-shaped impeller extension (31).

9. Pump for discharging a liquid according to claim 8, **characterised in that** the radial clearance (L2), the annular groove (12) and the axial clearance (L1) are connected to one another by forming a curved channel (80).

10. Pump for discharging a liquid according to claim 9, **characterised in that** the curved channel (80) comprises at least one first and one second corner.

11. Pump for discharging a liquid according to claim 10, **characterised in that** both the first and also the second corner have an angle of approximately 90 degrees.

12. Pump for discharging a liquid according to claim 1 or 2, **characterised in that** the annular groove (12) has a larger radial width than the ring-shaped impeller extension (31).

13. Pump for discharging a liquid according to claim 12, **characterised in that** the annular groove (12) has a radial width, which is larger by 1-4 mm than the radial width of the ring-shaped impeller extension (31).

14. Pump for discharging a liquid according to claim 1 or 2, **characterised in that** the ring-shaped impeller extension (31) has an axial length which is larger than the axial width of the axial clearance (L1).

15. Pump for discharging a liquid according to claim 14, **characterised in that** the ring-shaped impeller extension (31) has an axial length which is larger by 1.5-4 mm than the axial width of the axial clearance (L1).

16. Pump for discharging a liquid according to claim 1 or 2, **characterised in that** the impeller (30), the ring-shaped impeller projection (31) and the annular groove (12) are arranged concentrically with respect to one another.

17. Pump for discharging a liquid according to claim 1 or 2, **characterised in that** the pump for discharging a liquid (LP) is a centrifugal pump for discharging water.

18. Household appliance operated with water, **characterised in that** it comprises a pump for discharging a liquid (LP) according to one of the preceding claims.

19. Household appliance operated with water according to claim 18, **characterised in that** it is a dishwasher (GS) or a washing machine.

## Revendications

1. Pompe destinée à évacuer un liquide, comprenant
- un espace moteur (10),
- un moteur électrique (20) qui comprend un arbre d'entraînement (40) et se trouve dans l'espace moteur (10),
- une roue-hélice (30) qui est placée sur l'arbre d'entraînement (40), un jeu axial (L1) étant présent entre un capuchon terminal avant (11) de l'espace moteur (10) et la roue-hélice (30),
dans laquelle une rainure annulaire (12) est réalisée dans le capuchon terminal avant (11) de l'espace moteur et un prolongement (31) annulaire de roue-hélice s'étendant en direction de la rainure annulaire (12) est réalisé sur la roue-hélice (30), **caractérisée en ce que** la roue-hélice (30) se déplace axialement en va et vient avec l'arbre d'entraînement (40) lors d'une rotation à haute vitesse, dans laquelle un emplacement plus grand pour le déplacement axial en va et vient de la roue-hélice (30) est créé par la rainure annulaire (12) dans le capuchon terminal avant (11) afin d'éviter un contact entre le prolongement (31) annulaire de roue-hélice et le capuchon terminal avant (11), et **en ce que** la roue-hélice (31) est placée sur l'arbre d'entraînement (40) de manière à ce que le jeu axial (L1) entre la roue-hélice (30) et le capuchon terminal avant (11) de l'espace moteur soit créé lors du coulissement de la roue-hélice (30) sur l'arbre d'entraînement (40).

2. Pompe destinée à évacuer un liquide selon la revendication 1, **caractérisée en ce que** le prolongement (31) annulaire de roue-hélice fait saillie axialement dans la rainure annulaire (12).

3. Pompe destinée à évacuer un liquide selon la revendication 1 ou 2, **caractérisée en ce que** le jeu axial (L1) présente une largeur axiale qui est au moins supérieure à 1,5 mm.

4. Pompe destinée à évacuer un liquide selon la revendication 3, **caractérisée en ce que** la largeur axiale du jeu axial (L1) est située entre 1,5 mm et 3,5 mm.

5. Pompe destinée à évacuer un liquide selon la revendication 1 ou 2, **caractérisée en ce que** le prolongement (31) annulaire de roue-hélice s'étend d'une dimension prédéfinie axialement en direction du capuchon terminal (11) de l'espace moteur.

6. Pompe destinée à évacuer un liquide selon la revendication 1 ou 2, **caractérisée en ce que** la rainure annulaire (12) est réalisée dans une surface du capuchon terminal avant (11) de l'espace moteur.

7. Pompe destinée à évacuer un liquide selon la revendication 1 ou 2, **caractérisée en ce qu'**un prolongement (13) annulaire de capuchon terminal, disposé autour de la rainure annulaire (12) est réalisé en plus sur le capuchon terminal avant (11) de l'espace moteur.

8. Pompe destinée à évacuer un liquide selon la revendication 7, **caractérisée en ce qu'**un jeu radial (L2) est présent entre le prolongement (13) annulaire de capuchon terminal et le prolongement (31) annulaire de roue-hélice.

9. Pompe destinée à évacuer un liquide selon la revendication 8, **caractérisée en ce que** le jeu radial (L2), la rainure annulaire (12) et le jeu axial (L1) sont reliés entre eux en formant un canal (80) courbé.

10. Pompe destinée à évacuer un liquide selon la revendication 9, **caractérisée en ce que** le canal (80) courbé comprend au moins un premier et un deuxième coins.

11. Pompe destinée à évacuer un liquide selon la revendication 10, **caractérisée en ce qu'**aussi bien le premier que le deuxième coins ont un angle d'approximativement 90 degrés.

12. Pompe destinée à évacuer un liquide selon la revendication 1 ou 2, **caractérisée en ce que** la rainure annulaire (12) a une largeur radiale plus grande que le prolongement (31) annulaire de roue-hélice.

13. Pompe destinée à évacuer un liquide selon la revendication 12, **caractérisée en ce que** la rainure annulaire (12) possède une largeur radiale qui est de 1 à 4 mm plus grande que la largeur radiale du prolongement (31) annulaire de roue-hélice.

14. Pompe destinée à évacuer un liquide selon la revendication 1 ou 2, **caractérisée en ce que** le prolongement (31) annulaire de roue-hélice a une longueur axiale qui est plus grande que la largeur axiale du jeu axial (L1).

15. Pompe destinée à évacuer un liquide selon la revendication 14, **caractérisée en ce que** le prolongement (31) annulaire de roue-hélice a une longueur axiale qui est plus grande de 1,5 à 4 mm que la largeur axiale du jeu axial (L1).

16. Pompe destinée à évacuer un liquide selon la revendication 1 ou 2, **caractérisée en ce que** la roue-hélice (30), le prolongement (31) annulaire de roue-hélice et la rainure annulaire (12) sont disposés de manière concentrique les uns par rapport aux autres.

17. Pompe destinée à évacuer un liquide selon la revendication 1 ou 2, **caractérisée en ce que** la pompe destinée à évacuer un liquide (LP) est une pompe centrifuge pour l'évacuation d'eau.

18. Appareil ménager fonctionnant avec de l'eau, **caractérisé en ce qu'**il comprend une pompe destinée à évacuer un liquide (LP) selon l'une quelconque des revendications précédentes.

19. Appareil ménager fonctionnant avec de l'eau selon la revendication 18, **caractérisé en ce qu'**il est un lave-vaisselle (GS) ou un lave-linge.
